# EUROPÄISCHE PATENTSCHRIFT

(11) **EP 1 321 378 B1**
(45) Veröffentlichungstag und Bekanntmachung des Hinweises auf die Patenterteilung: **02.08.2006**
(21) Anmeldenummer: 02027735.6
(22) Anmeldetag: 11.12.2002
(51) Int. Cl.: B65D 67/02, B65B 17/02

(54) **Klemmvorrichtung und Verfahren zum Halten und Transportieren von Materialien**
Clamp means and method for holding and transporting objects
Dispositif de serrage et méthode pour maintenir et transporter des objets

(30) Priorität: 21.12.2001 DE 10163436
(43) Veröffentlichungstag der Anmeldung: 25.06.2003
(73) Patentinhaber: Forschungszentrum Jülich GmbH, 52425 Jülich (DE)
(72) Erfinder: Offermanns, Willi, 52441 Linnich-Tetz (DE); Boltz, Manfred, 41836 Hückelhoven (DE); Winkels, Markus, 52445 Titz-Spiel (DE)

(56) Entgegenhaltungen:
- DE-U- 29 702 381
- GB-A- 633 751
- US-A- 2 250 469

## Beschreibung

Die Erfindung betrifft eine Klemmvorrichtung zum Zusammenhalten und Transportieren von Materialien sowie ein Verfahren zum Halten und Transportieren von Materialien.

Zum Zusammenheften und Fixieren von Gegenständen und Materialien sind eine Reihe unterschiedlicher Vorrichtungen bekannt.

Aus DE 297 02 381 U ist beispielsweise eine Halte- und Transportklemme zur Fixierung und Bündelung stabförmiger Teile bekannt, die eine Verschlusseinrichtung für die Klemmschenkel aufweist, so dass beim Verschließen der Klemmschenkel alle zwischen den beiden Klemmschenkeln angeordneten und zu haltenden Teile ständig und gleichmäßig mit einer Klemmkraft beaufschlagt werden und in der Verschlusseinrichtung arretierbar sind. Neben der vielfach bekannten Anwendung von Klammern zum Zusammenheften von Papierbögen oder anderen Materialien werden Klammern u. a. auch in technischen Arbeitsprozessen eingesetzt. So werden Klammern beispielsweise auch bei der Entsorgung von Brennelementen benötigt. Bei der Entsorgung von Brennelementen werden die Brennelementestäbe unter Wasser zersägt und die entstandenen Stücke mit Hilfe einer Klammer zusammengefasst, um sie für weitere Verfahrensschritte transportieren zu können. Häufig dienen die Klammern als Halter, um die Brennelemente zu transportieren.

Die bekannten Klammern sind so gestaltet, dass das Klammergut zwischen zwei Klammerarme geklemmt wird und durch den Druck der Klammerarme zusammengehalten wird. Beim Transport des Klammergutes wird die Klammer als Transporthilfe verwendet. Dabei kann es durch die Zugbewegungen an der Klammer, zum Aufbiegen der Klammerarme kommen, so dass sich das Klammergut aus der Klammer löst und herausfällt. Dies kann zu sicherheitsrelevanten Problemen bei der Entsorgung und dem Transport gefährlicher Güter führen.

Es ist daher Aufgabe der Erfindung eine Vorrichtung zu schaffen, mit der Materialien sicher zusammengehalten und transportiert werden können. Weiterhin ist es Aufgabe der Erfindung ein Verfahren zu schaffen, mit dem Materialien sicher zusammengefaßt und transportiert werden können.

Ausgehend vom Oberbegriff des Anspruchs 1 wird die Aufgabe erfindungsgemäß gelöst mit den im kennzeichnenden Teil des Anspruchs 1 angegebenen Merkmalen. Die Aufgabe wird weiterhin gelöst mit den im kennzeichnenden Teil des Anspruchs 9 angegebenen Merkmalen.

Mit der erfindungsgemäßen Vorrichtung und dem Verfahren ist es nunmehr möglich, Materialien nicht nur sicher zusammenzuhalten und zu fixieren sondern die Vorrichtung auch als Transporthilfe zu nutzen. Die erfindungsgemäße Klemmvorrichtung weist einen Klammerarm auf, der sowohl mit seiner Innen- als auch mit seiner Außenseite Druck auf das Klammergut ausübt, d. h. von beiden Seiten durch das Klammergut umgeben wird, so daß dadurch ein Aufbiegen der Klemmvorrichtung verhindert wird.

Vorteilhafte Weiterbildungen sind in den Unteransprüchen angegeben.

Die Zeichnungen zeigen schematisch eine beispielhafte Ausführungsform der erfindungsgemäßen Vorrichtung.

Es zeigt:
- Fig. 1:: Seitenansicht Klemmvorrichtung
- Fig. 2:: Aufsicht Klemmvorrichtung
- Fig. 3:: Seitenansicht Klemmvorrichtung mit Klammergut
- Fig. 4:: Aufsicht Klemmvorrichtung mit Klammergut
- Fig. 5:: Aufsicht Klammerautomat mit Klemmvorrichtung
- Fig. 6a/6b:: Seitenansicht Klemmvorrichtung mit Klammerautomat und Klammergut

Figur 1 zeigt eine Seitenansicht der Klemmvorrichtung (1) mit dem längeren Klammerarm (2) und dem kürzeren Klammerarm (3), der eine Ausbuchtung (4) aufweist. An der Kopfseite (5) der Klemmvorrichtung (1) ist eine Markierungsmarke (6) angebracht. Das untere Ende (7) des Klammerarms (2) ist senkrecht nach oben gebogen und weist eine zusätzliche Biegung (8) auf. Der durch die Pfeile und den Buchstaben "t" markierte Bereich definiert die Tiefe der Klemmvorrichtung (1) und damit die Dicke des Klammerguts, welches durch die Klemmvorrichtung (1) fixiert werden kann.

Fig. 2 zeigt eine Aufsicht auf die Klemmvorrichtung (1). Die Klemmvorrichtung (1) ist an der Kopfseite (5) mit einer Markierungsmarke (6) versehen. In Figur 2 wurde bei der zeichnerischen Darstellung der Vorrichtung eine Unterbrechung (A) eingezeichnet, um die variable Länge der Klemmvorrichtung (1) zu verdeutlichen.

Figur 3 zeigt eine Seitenansicht der Klemmvorrichtung (1) mit eingespanntem Klammergut (9). Die Klammerarme (2/3) können sowohl mit der Fläche der Innenseiten ihrer Klammerarme (2/3) als auch mit der Fläche der Außenseite des kürzeren Klammerarms (3), insbesondere durch die Ausbuchtung (4), Druck auf das Klammergut (9) ausüben. Am unteren Ende (7) des längeren Klammerarms (2) wird das Klammergut (9) durch Umbiegen des unteren Endes (7) des Klammerarms (2) zusammengehalten. In Figur 3 wurde bei der zeichnerischen Darstellung der Vorrichtung eine Unterbrechung (A) eingezeichnet, um die variable Länge der Klemmvorrichtung (1) zu verdeutlichen.

Figur 4 zeigt eine Aufsicht auf die Klemmvorrichtung (1) mit Klammergut (9) aus Richtung der Kopfseite (5). In Figur 4 ist die Markierungsmarke (6), die an der Kopfseite (5) der Klemmvorrichtung (1) angebracht ist, in der Aufsicht zu erkennen. Die Ausbuchtung (4) des Klammerarms (3) ist ebenfalls von oben zu sehen.

Figur 5 zeigt eine Aufsicht auf den Klammerautomaten (10) mit der eingespannten Klemmvorrichtung (1). Der längere Klammerarm (2) der Klemmvorrichtung (1) ist in der selben Aufsicht wie in Figur 2 zu sehen. Der Klammerautomat (10) ist mit einem Biegearm (11) versehen.

Figur 6a und 6b zeigen den unteren Ausschnitt des Klammerautomaten (10) mit dem unteren Ende (7) des Klammerarms (2) und dem eingespannten Klammergut (9) in der Seitenansicht. Der Biegearm (11) schließt paßgenau an das untere Ende (7) sowie die Biegung (8) des Klammerarms (2) an. Figur 6b zeigt den umgeklappten Biegearm (11), der aus seiner senkrechten Position, wie in Figur 6a dargestellt, in eine waagerechte Position umgeklappt ist. In Figur 6b wurde ein Teil des unteren Endes (7) des Klammerarms (2) ebenfalls aus der senkrechten Position, wie in Figur 6a, in die waagerechte Position umgeklappt.

Im folgenden soll die Erfindung beispielhaft beschrieben werden.

Die erfindungsgemäße Klemmvorrichtung (1) wird in den Klammerautomaten (10) eingelegt. Das Klammergut (9), wie z. B. die Brennelementerohre oder auch andere Gefahrgüter oder Materialien, werden in leicht schräg gestellter Position in die Klemmvorrichtung (1) in Richtung der Kopfseite (5) eingeschoben und abgesenkt. Das Klammergut (9) liegt nun zwischen den beiden Klammerarmen (2/3).
Das senkrecht nach oben gebogene Ende (7) des Klammerarms (2) wird mit Hilfe des Biegearms (11) entsprechend der Dicke des Klammerguts (9) umgebogen. Die Biegung (8) des unteren Endes (7) erleichtert die exakte Führung des Biegearms (11) entlang des Klammerarms (2). Das Klammergut (9) kann durch diese vorteilhafte Ausgestaltung der Vorrichtung, bei der die untere Seite (7) der Klemmvorrichtung (1) entsprechend der Dicke des Klammerguts umgebogen wird, zusätzlich fixiert werden. Das Klammergut kann abgebrannte rohrförmige Brennelemente umfassen, die unter Wasser zersägt wurden und durch den Sägevorgang beispielsweise in 4 einzelne Rohrabschnitte geteilt wurden. Diese Einzelstücke können mit der erfindungsgemäßen Klemmvorrichtung (1) zusammengehalten und weiter transportiert werden. Das Klammergut (9) wird zwischen den längeren Klammerarm (2) und den kürzeren Klammerarm (3) eingeklemmt. Der kürzere Klammerarm (3) übt sowohl mit der Fläche seiner Innenseite als auch mit der Fläche seiner Außenseite, insbesondere mit Hilfe seiner Ausbuchtung (4), Druck auf das Klammergut (9) aus. Wenn röhren- oder stabförmiges Klammergut (9) eingesetzt wird, drückt der kürzere Klammerarm (3) nicht nur gegen den Bereich des Klammerguts (9), welcher sich zwischen den beiden Klammerarmen (2/3) befindet, sondern auch gegen den Bereich, der sich außerhalb des kürzeren Klammerarms (3) befindet. Diese Anordnung bewirkt, daß zum einen das Klammergut von zwei Seiten fixiert wird und zum anderen, daß ein Aufbiegen des kürzeren Klammerarms (3) verhindert wird.
Die Ausbuchtung (4) kann unterschiedlich ausgestaltet sein. Sie kann beispielsweise eine eckige Gestalt aufweisen oder durch eine schräge Abwinkelung des Klammerarms (3) gekennzeichnet sein. In einer besonders bevorzugten Ausführung der Klemmvorrichtung (1) weist die Ausbuchtung eine bogenförmige Gestalt auf (s. Fig.1). Die Ausbuchtung (4) kann so stark ausgebildet bzw. gewölbt sein, daß sie nach dem Einklemmen des Klammerguts (9) direkt gegen das Klammergut (9) drückt. In einer weiteren Ausführung kann die Ausbuchtung (4) so gestaltet sein, daß nach dem Einlegen des Klammerguts (9) in die Klemmvorrichtung zwischen der Außenseite des Klammerarms (3) mit der Ausbuchtung (4) und dem Klammergut (9) außerhalb der Klammerarme (2/3) noch ein Freiraum erhalten bleibt, und erst durch die Zugbewegung am Kopf (5) der Klemmvorrichtung (1) der Klammerarm (3) so gebogen wird, daß die Ausbuchtung (4) gegen das Klammergut (9) drückt.
Die Größe des Klammergutes (9) bzw. die Anzahl der Brennelementestäbe, die mit der Klemmvorrichtung (1) zusammen gehalten wird, hängt von der Länge und der Tiefe t der Klemmvorrichtung (1) ab, die beliebig variiert werden können. Üblicherweise werden pro Klemmvorrichtung (1) z. B. 4 Brennelementestäbe zusammengehalten.

Die Dicke des Klammergutes (9) d. h. beispielsweise die Anzahl der Brennelemente, die auf diese Weise zusammengehalten werden können, wird durch die Tiefe t der Klemmvorrichtung (1) vorgegeben. Die Tiefe t der Klemmvorrichtung (1) sollte der Dicke d des einzuklemmenden Klammergutes (9) entsprechen. Sie kann beispielsweise 95 mm betragen.
Die Klemmvorrichtung (1) kann an der Kopfseite (5) angehoben werden, um damit das Klammergut (9) zu transportieren. Dadurch, daß der kürzere Klammerarm (3) sowohl von der Innenseite als auch von der Außenseite durch das Klammergut (9) umgeben ist, kann es nicht zum Aufbiegen der Klemmvorrichtung (1) kommen. Das Klammergut (9) z. B. die Brennelemente, kann nicht herausfallen, so daß ein sicherer Transport mit Hilfe der Klemmvorrichtung (1) möglich ist. Zugversuche mit Klammergut (9) eines Gewichts von bis zu 55 kg zeigten ein stabiles Verhalten der Klemmvorrichtung (1) ohne Aufbiegen der Klammerarme (2/3). Die Markierungsmarke (6) an der Kopfseite (5) der Klemmvorrichtung (1) erleichtert die Identifizierung des Klammergutes (9). Beim Transport der Klemmvorrichtung kann die Markierungsmarke (6) als Griff für einen Greifarm einer Hebevorrichtung dienen.

Zur Herstellung der erfindungsgemäßen Klemmvorrichtung (1) können Metallstreifen, insbesondere Aluminiumstreifen mit den Maßen 16 mm Breite, 1000 mm Länge und 1 mm Stärke eingesetzt werden. Die Formgebung erfolgt über Segmente. Dazu werden die Aluminiumstreifen stückweise mittels vorgefertigter Formen in die gewünschte Form gepreßt. Der kürzere Klammerarm (3) mit der Ausbuchtung (4) kann durch Verschweißen von zwei Aluminiumstreifen verstärkt werden. Am Kopf (5) der Klemmvorrichtung (1) kann eine Markierungsmarke aus Aluminium eingesetzt werden, die als Griff und zur Identifizierung des Klammerguts dienen kann. Die Klemmvorrichtung (1) ist in einer vorteilhaften Ausgestaltung aus flächigem Material gestaltet, um Beschädigungen des Klemmguts (9) durch scharfe Kanten der Klemmvorrichtung (1) oder eventuelles Einbohren der Klemmvorrichtung in das Klemmgut (9) zu verhindern. In einer vorteilhaften Ausgestaltung der Vorrichtung wird die Klemmvorrichtung (1) aus Aluminium gefertigt, da hier besonders günstige Korrosionseigenschaften gegeben sind und keine chemischen Reaktionen mit dem eingesetzten Klammergut (9) auftreten.

## Patentansprüche

1. Klemmvorrichtung (1) mit zwei Klammerarmen (2/3),
**dadurch gekennzeichnet,**
**daß** der kürzere Klammerarm (3) eine Ausbuchtung (4) aufweist und sowohl die Fläche der Innenseite des Klammerarms (3) als auch die Fläche seiner Außenseite, insbesondere die Ausbuchtung (4), Druck auf ein rohrförmiges Klammergut (9) ausüben.

2. Klemmvorrichtung (1) nach Anspruch 1,
**dadurch gekennzeichnet,**
**daß** ein Klammerarm (2) länger als der andere Klammerarm (3) ist.

3. Klemmvorrichtung (1) nach einem der Ansprüche 1 bis 2,
**dadurch gekennzeichnet,**
**daß** sie einstückig aus Metall gefertigt ist.

4. Klemmvorrichtung (1) nach einem der Ansprüche 1 bis 3,
**dadurch gekennzeichnet,**
**daß** sie aus flächigem Material gefertigt ist.

5. Klemmvorrichtung (1) nach einem der Ansprüche 1 bis 4,
**dadurch gekennzeichnet,**
**daß** sie aus Aluminium gefertigt ist.

6. Klemmvorrichtung (1) nach einem der Ansprüche 1 bis 5,
**dadurch gekennzeichnet,**
**daß** die Kopfseite (5) eine Markierungsmarke (6) aufweist.

7. Klemmvorrichtung (1) nach einem der Ansprüche 1 bis 6,
**dadurch gekennzeichnet,**
**daß** das untere Ende (7) eines Klammerarms (2) im rechten Winkel zum Klammerarm (2) abgebogen ist.

8. Klemmvorrichtung (1) nach einem der Ansprüche 1 bis 7,
**dadurch gekennzeichnet,**
**daß** das untere Ende (7) eines Klammerarms eine Biegung (8) aufweist.

9. Verfahren zum Zusammenhalten und Transportieren von Materialien,
**dadurch gekennzeichnet,**
**daß** eine Klemmvorrichtung (1) nach einem der Ansprüche 1 bis 8 eingesetzt wird.

10. Verfahren nach Anspruch 9,
**dadurch gekennzeichnet,**
**daß** die Klemmvorrichtung (1) in einen Klammerautomaten (10) eingesetzt wird, das Klammergut (9) in die Klemmvorrichtung (1) eingelegt wird und nach Einlegen des Klammerguts (9) in die Klemmvorrichtung (1) ein Biegearm (11) des Klammerautomaten (10) das untere Ende (7) des Klammerarms (2) umbiegt.

11. Verfahren nach einem der Ansprüche 9 bis 10,
**dadurch gekennzeichnet,**
**daß** ein Greifarm einer Hebevorrichtung in die Markierungsmarke (6) der Klemmvorrichtung (1) greift.

## Claims

1. Clamp means (1) with two clamping arms (2/3),
**characterised in that**
the shorter clamping arm (3) has a bulge (4) and both the surface of the inside of the clamping arm (3) as well as the surface of the outside, particularly the bulge (4), exert pressure on a tube shaped clamped material (9).

2. Clamp means (1) according to claim 1,
**characterised in that**
one clamping arm (2) is longer than the other clamping arm (3).

3. Clamp means (1) according to one of claims 1 to 2,
**characterised in that**
it is made of metal in one piece.

4. Clamp means (1) according to one of claims 1 to 3,
**characterised in that**
it is made of flat material.

5. Clamp means (1) according to one of claims 1 to 4,
**characterised in that**
it is made of aluminium.

6. Clamp means (1) according to one of claims 1 to 5,
**characterised in that**
the head (5) has a marking mark (6).

7. Clamp means (1) according to one of claims 1 to 6,
**characterised in that**
the bottom end (7) of a clamping arm (2) is bent at right angles to the clamping arm (2).

8. Clamp means (1) according to one of claims 1 to 7,
**characterised in that**
the bottom end (7) of a clamping arm has a bend (8).

9. Method for holding and transporting objects,
**characterised in that**
a clamp means (1) is used according to one of claims 1 to 8.

10. Method according to claim 9,
**characterised in that**
the clamp means (1) is put in a clamping machine (10), the clamped material (9) is inserted into the clamp means (1) and after the clamped material (9) has been inserted into the clamp means (1) a bending arm (11) of the clamping machine (10) bends the bottom end (7) of the clamping arm (2).

11. Method according to one of claims 9 to 10,
**characterised in that**
a gripping arm of a lifting device grips the clamp means (1) at the marking mark (6).

## Revendications

1. Dispositif de serrage (1) avec deux bras de retenue (2/3), **caractérisé en ce que** le bras de retenue (3) le plus court présente une courbure (4) et aussi bien la surface du côté intérieur du bras de retenue (3) que la surface de son côté extérieur, en particulier la courbure (4), exercent une pression sur un objet à retenir (9) tubulaire.

2. Dispositif de serrage (1) selon la revendication 1, **caractérisé en ce qu'**un bras de retenue (2) est plus long que l'autre bras de retenue (3).

3. Dispositif de serrage (1) selon l'une des revendications 1 à 2, **caractérisé en ce qu'**il est réalisé en métal de façon monobloc.

4. Dispositif de serrage (1) selon l'une quelconque des revendications 1 à 3, **caractérisé en ce qu'**il est réalisé en matériau plat.

5. Dispositif de serrage (1) selon l'une quelconque des revendications 1 à 4, **caractérisé en ce qu'**il est réalisé en aluminium.

6. Dispositif de serrage (1) selon l'une quelconque des revendications 1 à 5, **caractérisé en ce que** le côté tête (5) présente un repère de marquage (6).

7. Dispositif de serrage (1) selon l'une quelconque des revendications 1 à 6, **caractérisé en ce que** l'extrémité inférieure (7) d'un bras de retenue (2) est courbée en angle droit par rapport au bras de retenue (2).

8. Dispositif de serrage(1) selon l'une quelconque des revendications 1 à 7, **caractérisé en ce que** l'extrémité inférieure (7) d'un bras de retenue présente une flexion (8).

9. Procédé de maintien et de transport de matériaux, **caractérisé en ce qu'**un dispositif de serrage (1) selon l'une quelconque des revendications 1 à 8 est utilisé.

10. Procédé selon la revendication 9, **caractérisé en ce que** le dispositif de serrage (1) est inséré dans un automate de retenue (10), l'objet à retenir (9) est mis en place dans le dispositif de serrage (1) et, après la mise en place de l'objet à retenir (9) dans le dispositif de serrage (1), un bras de flexion (11) de l'automate de retenue (10) plie l'extrémité inférieure (7) du bras de retenue (2).

11. Procédé selon l'une des revendications 9 à 10, **caractérisé en ce qu'**un bras de préhension d'un dispositif de levage a prise dans le repère de marquage (6) du dispositif de serrage (1).
